# EUROPÄISCHE PATENTSCHRIFT

(11) **EP 1 236 906 B1**
(45) Veröffentlichungstag und Bekanntmachung des Hinweises auf die Patenterteilung: **07.07.2010**
(21) Anmeldenummer: 02001844.6
(22) Anmeldetag: 26.01.2002
(51) Int. Cl.: F04D 19/04

(54) **Turbomolekularpumpe**
Turbomolecular pump
Pompe turbomoléculaire

(30) Priorität: 16.02.2001 DE 10107341
(43) Veröffentlichungstag der Anmeldung: 04.09.2002
(73) Patentinhaber: Pfeiffer Vacuum GmbH, 35614 Asslar (DE)
(72) Erfinder: Fahrenbach, Peter, 35619 Braunfels (DE)

(56) Entgegenhaltungen:
- EP-A- 0 197 238
- EP-A- 0 451 708
- EP-A- 0 855 517
- FR-A- 2 634 829
- US-A- 4 929 151
- US-A- 5 577 883

## Beschreibung

Die Erfindung betrifft eine Turbomolekularpumpe nach dem Oberbegriff des Anspruchs 1.

Derartige Turbomolekularpumpen bestehen in der Regel aus einer Anzahl von Stufen, welche unterschiedlich gestaltet sein können und jeweils Rotor- und Statorbauteile aufweisen. Diese pumpaktiven Teile werden von dem zu fördernden Gas durchsetzt. Der Einsatzbereich dieser Pumpen erstreckt sich zunehmend auf Verfahren, bei denen große Mengen von leicht kondensierbaren Gasen anfallen, wie zum Beispiel chemische Prozesse oder die Halbleiterfertigung. Dabei werden die Gase vom Hochvakuumbereich bis zu einem Druckbereich, in welchem laminare Strömung herrscht, oder gar bis Atmosphärendruck komprimiert. Das bedeutet, dass in diesem Bereich höheren Druckes relativ große Gasmengen gefördert werden. Wenn dann diese Gase leicht kondensierbar sind, was bei tiefen Temperaturen umso mehr der Fall ist, kommt es zu Flüssigkeits- oder Feststoffabscheidungen im beträchtlichen Ausmaß. Dadurch können Korrosions- und Ätzvorgänge hervorgerufen werden, welche zur Zerstörung einzelner Bauteile oder der ganzen Pumpe führen können. Dies ist bei den hier betrachteten Pumpentypen besonders kritisch, da ihre optimale Wirkungsweise nur mit hohen Drehzahlen und sehr geringen Abständen zwischen stehenden und rotierenden Teilen erreicht werden kann.

Es gibt Konstruktionen, die zum Ziel haben, die unerwünschten Ablagerungen durch Aufheizen der kritischen Bereiche zu verhindern. Siehe DE-A-19702456 als nächstkommenden Stand der Technik, bzw. EP-A-0646220. Bei diesen Konstruktionen werden die kritischen Bereiche durch großflächige Wärmezufuhr aufgeheizt. Der Nachteil dabei ist, das dadurch auch Teile der Pumpe aufgeheizt werden, die von den Abscheidungen nicht betroffen sind, wie zum Beispiel Gehäuse, Hochvakuumanschluss, Lagerung und Antrieb. Dies führt neben überhöhtem Energieverbrauch zu weiteren unterschiedlichen nachteiligen Folgen, wie unerwünschte Ausdehnung von Bauteilen mit äußerst engen Toleranzen, schädliche Beeinträchtigung von Antrieb und Lagerteilen und Gefahr der Verletzung bei Berührung.

Der Erfindung liegt die Aufgabe zugrunde, eine Konstruktion vorzustellen, bei der lediglich die von Ablagerungen bedrohten Bauteile gezielt aufgeheizt werden.

Die Aufgabe wird durch die kennzeichnenden Merkmale des Anspruchs 1 gelöst. Die Ansprüche 2 und 3 stellen weitere Ausgestaltungsformen der Erfindung dar.

Durch die erfindungsgemäße Anordnung wird erreicht, dass nur die kritischen Bauteile, d. h. diejenigen, die besonders stark von Ablagerungen bedroht sind, aufgeheizt werden. Durch thermische Anbindungen mit hoher Wärmeleitfähigkeit wird die Wärme gezielt an die kritischen Stellen geführt. Andere Bauteile, wie zum Beispiel Gehäuse, Hochvakuumanschluss, Lager und Antrieb, werden durch Wärmeisolation von der Heizung ausgenommen. Diese Maßnahmen führen zu Vorteilen, wie Begrenzung des Energieverbrauchs, Vermeidung unerwünschter Ausdehnung von Bauteilen mit engen Toleranzen, schädliche Beeinträchtigung von Antriebs- und Lagerteilen und Verletzungsgefahr durch Berührung. Durch einen höheren Gasdurchsatz kann die Leistungsfähigkeit der Pumpe gesteigert werden. Die geringe Wärmekapazität der Heizungsteile und der Statorbauteile im Bereich höheren Druckes hat eine kurze Aufheizzeit und einen geringeren Leistungsbedarf zur Folge.

Anhand der Figur soll die Erfindung am Beispiel einer Turbomolekularpumpe näher läutert werden.

Dargestellt ist eine Turbomolekularpumpe mit dem Gehäuse 1, welches mit einer Ansaugöffnung 2 im Hochvakuumbereich 8 und einer Gasaustrittsöffnung 3 im Vorvakuumbereich 10 versehen ist. Die Rotorwelle 4 ist in Lagern 5 und 6 fixiert und wird durch den Motor 7 angetrieben. Auf der Rotorwelle 4 sind Rotorbauteile 12 befestigt. Diese weisen pumpaktive Strukturen auf und bewirken mit den Statorbauteilen 14, welche ebenfalls mit pumpaktiven Strukturen versehen sein können, den Pumpeffekt. Die bei der Ansaugöffnung eintretenden Gase werden von den pumpaktiven Bauteilen über einen vorvakuumseitigen Zwischenraum 18 der Gasaustrittsöffnung 3 zugeführt. Erfindungsgemäß ist der Zwischenraum 18 mit einer Heizung 20 versehen und über thermische Anbindung mit hoher Wärmeleitfähigkeit mit den vorvakuumseitigen Statorbauteilen 24 verbunden. Diese thermische Anbindung wird dadurch hergestellt, dass die Statorbauteile 24 aus einem Material mit hoher Wärmeleitfähigkeit bestehen und die Kontakte zwischen ihnen großflächig ausgebildet sind. Thermisch wird der Zwischenraum vom Gehäuse 1 und den hochvakuumseitigen Statorbauteilen durch Wärmeleitwiderstände 28 getrennt. Zusätzlich kann die Gasaustrittsöffnung 3 ebenfalls mit einer Heizung 21 versehen und durch Wärmeleitwiderstände 27 von den angrenzenden Gehäuseteilen thermisch getrennt sein.

## Patentansprüche

1. Turbomolekularpumpe mit in einem Gehäuse (1) untergebrachten pumpaktiven Rotor- und Statorbauteilen (12, 14), wobei das Gehäuse (1) im Hochvakuumbereich (8) mit einer Ansaugöffnung (2) und im Bereich höheren Druckes (10) mit einer Gasaustrittsöffnung (3) versehen ist und das dem Bereich höheren Druckes zugewandte Ende (16) der pumpaktiven Bauteile über einen Zwischenraum (18) mit der Gasaustrittsöffnung (3) verbunden ist, **dadurch gekennzeichnet, dass** der Zwischenraum (18) derart mit einer Heizung (20) versehen ist und einerseits über thermische Anbindung mit hoher Wärmeleitfähigkeit derart mit den Statorbauteilen (24) im Bereich höheren Druckes verbunden ist sowie andererseits durch Wärmeleitwiderstände (26) derart thermisch vom Gehäuse (1) getrennt ist, dass nur die besonders stark von Ablagerungen bedrohten Bauteile aufgeheizt werden, dass die hochvakuumseitigen Statorbauteile durch Wärmeleitwiderstände (28) von den Statorbauteilen im Bereich höheren Druckes thermisch getrennt sind, und dass die Gasaustrittsöffnung (3) durch Wärmeleitwiderstände (27) von den angrenzenden Gehäusebauteilen thermisch getrennt ist.

2. Turbomolekularpumpe nach Anspruch 1, **dadurch gekennzeichnet, dass** die Gasaustrittsöffnung (3) mit einer Heizung (21) versehen ist.

3. Turbomolekularpumpe nach Anspruch 1 oder 2, **dadurch gekennzeichnet, dass** die thermische Anbindung mit hoher Wärmeleitfähigkeit **dadurch** hergestellt wird, dass die Statorbauteile (24) selbst aus einem Material mit hoher Wärmeleitfähigkeit bestehen und die Kontakte zwischen ihnen großflächig ausgebildet sind.

## Claims

1. A turbomolecular pump with pumping rotor and stator components (12, 14) accommodated in a housing (1), wherein the housing (1) is provided, in the high vacuum region (8), with an intake opening (2) and, in the higher pressure region (10), with a gas outlet opening (3) and the end (16) of the pumping components facing the higher pressure region is connected by means of an intermediate space (18) to the gas outlet opening (3), **characterised in that** the intermediate space (18) is so provided with heating means (20) and is so connected, on the one hand, by means of a thermal connection with high heat conductivity with the stator components (24) in the higher pressure region and also, on the other hand, is so thermally separated from the housing (1) by thermal resistances (26) that only the components which are strongly threatened with deposits are heated up, **in that** the high vacuum side stator components are thermally separated from the stator components in the higher pressure region by thermal resistances (28), and **in that** the gas outlet opening (3) is thermally separated from the adjacent housing components by thermal resistances (27).

2. A turbomolecular pump according to claim 1, **characterised in that** the gas outlet opening (3) is provided with heating means (21).

3. A turbomolecular pump according to claim 1 or 2, **characterised in that** the thermal connection with high heat conductivity is produced **in that** the stator components (24) themselves consist of a material with high heat conductivity and that there are large surface areas of contact between them.

## Revendications

1. Pompe turbomoléculaire comprenant, montés dans un carter (1), des éléments de rotor (12) et de stator (14) actifs en pompage, dans laquelle le carter (1) comporte, au niveau de la zone de vide poussé (8), une ouverture d'admission (2) et, au niveau de la zone de vide relativement elevé, une ouverture de sortie des gaz (3) et dans laquelle l'extrémité (16) des éléments actifs en pompage qui fait face à la zone de vide relativement elevé communique avec l'ouverture de sortie des gaz (3) par un espace (18), **caractérisée en ce que** ledit espace (18) est doté d'un dispositif de chauffage (20) et qu'il est, d'une part, relié aux éléments de stator (24) situés dans la zone de vide relativement elevé par le biais d'un lien thermique à forte conductivité et, d'autre part, séparé thermiquement du carter (1) grâce à des isolants thermiques (26), de telle sorte que seuls sont chauffés les éléments particulièrement sensibles aux effets de dépôts, **en ce que** les éléments de stator du côté du vide poussé sont séparés thermiquement des éléments de stator dans la zone de vide relativement elevé grâce à des isolants thermiques (28) et **en ce que** l'ouverture de sortie des gaz (3) est séparée thermiquement des éléments adjacents du carter grâce à des isolants thermiques (27).

2. Pompe turbomoléculaire selon la revendication 1, **caractérisée en ce que** l'ouverture de sortie des gaz (3) est équipée d'un dispositif de chauffage (21).

3. Pompe turbomoléculaire selon la revendication 1 ou 2, **caractérisée en ce que** le lien thermique de forte conductivité résulte du fait que les éléments de stator (24) sont eux-mêmes réalisés en un matériau à forte conductivité thermique et de ce que les surfaces de contact entre lesdits éléments de stator sont de dimension importante.
